# EUROPÄISCHE PATENTSCHRIFT

(11) **EP 0 581 158 B1**
(45) Veröffentlichungstag und Bekanntmachung des Hinweises auf die Patenterteilung: **27.11.1996**
(21) Anmeldenummer: 93111538.0
(22) Anmeldetag: 19.07.1993
(51) Int. Cl.: B65D 83/20

(54) **Schaumkopf**
Foam cap
Capuchon distributrice de mousse

(30) Priorität: 28.07.1992 DE 4224910
(43) Veröffentlichungstag der Anmeldung: 02.02.1994
(73) Patentinhaber: Seaquist Perfect Dispensing GmbH, 44319 Dortmund (DE)
(72) Erfinder: Neuhaus, Reinhard, D-58675 Hemer (DE); Kersten, Jens Heinrich, D-59174 Kamen-Heeren (DE); Schmitz, Detlef, D-44534 Lünen (DE)
(74) Vertreter: Strehl Schübel-Hopf Groening & Partner

(56) Entgegenhaltungen:
- EP-A- 0 244 293
- EP-A- 0 452 208
- WO-A-92/12063
- DE-A- 3 644 237
- FR-A- 2 588 490

## Beschreibung

Die Erfindung betrifft einen Schaumkopf für einen handbetätigten Druckbehälter mit einem Abgabeventil, auf dessen rohrförmigen Ventilschaft der Schaumkopf mit einem rohrförmigen Auslaßstutzen zur Betätigung des Abgabeventils aufsteckbar ist, wobei ein Auslaßkanal sich durch den Auslaßstutzen erstreckt und mit mehreren Auslaßöffnungen des Schaumkopfes in Verbindung steht, die bei geöffnetem Abgabeventil mit dem Innenraum des Druckbehälters verbunden sind.

Ein Schaumkopf dieser Gattung ist aus der EP 452 208 A1 bekannt. Dieser Schaumkopf ist mehrteilig und kompliziert aufgebaut, so daß er für Einweg-Druckbehälter verhältnismäßig aufwendig ist.

Aus der DE 36 44 237 A1 ist ebenfalls ein Schaumkopf bekannt, der mehrteilig ausgebildet ist. In diesem Fall ist ein Ansatz vorgesehen, der auf einen Stutzen eines Abgabekopfes aufsetzbar ist. Der Ansatz enthält eine Prallplatte in einer sich erweiternden Öffnung des Ansatzes. Auf der Austrittsöffnung des Ansatzes ist ein Gitter mit Hilfe eines Rastringes befestigt. Neben der aufwendigen, aus mehreren Teilen bestehenden Bauart ist der frei von dem Abgabekopf vorstehende Ansatz verhältnismäßig stoßempfindlich.

Ferner ist aus der französischen Patentanmeldung 2 588 490 ein Schaumkopf bekannt, der zwar als einteiliger Spritzling aus Kunststoff herstellbar ist, aber nur in Verbindung mit einem auf ein Abgabeventil eines Druckbehälter aufgesetzten Abgabekopf verwertbar ist. Infolgedessen ist auch diese Anordnung sowohl von der Montage her als auch herstellungstechnisch verhältnismäßig aufwendig.

Der Erfindung liegt die Aufgabe zugrunde, einen Schaumkopf der eingangs erwähnten bekannten Gattung so zu verbessern, daß er für Einweg-Druckbehälter wirtschaftlich herstellbar ist und bei einfachstem Aufbau eine hervorragende Verschäumung eines in einem Druckbehälter enthaltenen verschäumbaren Produktes ermöglicht.

Die Erfindung ist zur Lösung dieser Aufgabe dadurch gekennzeichnet, daß
a) der Auslaßkanal an seinem oberen Ende als ein dünnwandiger Rohrabschnitt ausgebildet ist,
b) der Rohrabschnitt an seinem oberen Ende durch eine Prallplatte geschlossen ist, die einen Teil einer Kopfwand des Schaumkopfes bildet und deren Durchmesser demjenigen des Rohrabschnitts entspricht,
c) der Rohrabschnitt über seinen Umfang mit zum Auslaßkanal parallelen Durchtrittsschlitzen versehen ist, die durch Umfangswinkel voneinander getrennt sind und jeweils in einen Austrittsschlitz in der Kopfwand radial einmünden,
d) ein innerer Boden jedes Austrittsschlitzes sich vom unteren Ende des zugehörigen Durchtrittsschlitzes bis zum Fuß einer Prallwand radial nach außen erstreckt, die mit dem Auslaßkanal einen spitzen Winkel bildet, der sich zur Kopfwand hin öffnet,
e) ein oberes Ende jeder Prallwand auf einer Höhe angeordnet ist, die etwa zwei Drittel der Höhe des Rohrabschnitts beträgt,
f) ein äußerer Boden jedes Austrittsschlitzes sich von dem oberen Ende der Prallwand bis in die Nähe eines Außenrandes der Kopfwand radial nach außen erstreckt.

Eine besonders gute Verschäumung läßt sich erzielen, wenn die Unterseite der Prallplatte, die dem Auslaßkanal zugekehrt ist, in Form eines Kegels in den Auslaßkanal hineinragt. Ferner empfiehlt es sich, sowohl die Durchtrittsschlitze als auch die Austrittsschlitze jeweils für sich gleich breit zu bemessen.

Ferner kann der Auslaßstutzen von einem konischen Oberteil umgeben sein, der sich vom Außenrand der Kopfwand bis zu einer unteren, äußeren Ringschulter erstreckt, von der ein Mantel nach unten ragt, der einen oberen Teil und einen unteren Teil aufweist, der einer Innenschulter etwa entspricht, mit welcher der Schaumkopf auf dem Rand eines Behälterdeckels abstützbar ist. Hierbei ist es zweckmäßig, den unteren Teil des Mantels mit Rastleisten zu versehen, die im Abstand unterhalb der Innenschulter über den Umfang einer Innenwand des unteren Mantelteils angeordnet sind, derart, daß die Rastleisten den Rand des Behälterdeckels zur Befestigung des Schaumkopfes rastend untergreifen können.

Der konische obere Teil ist zweckmäßig an einer Seite mit einer Fingerdelle versehen, die sich etwa über die gesamte Höhe des Oberteils erstreckt und die Kopfwand radial außerhalb der Prallwand schneidet. In diesem Fall empfiehlt es sich ferner, dem konischen Oberteil, an der die Fingerdelle aufweisenden Seite durch eine Gelenkrippe mit der Außenschulter des Mantels sowie an der gegenüberliegenden Seite mit der Außenschulter durch mindestens einen Sollbruchsteg zu verbinden. Hierdurch ist die einteilige Herstellung des Schaumkopfes zusammen mit dem zur Befestigung auf einem Druckbehälter vorgesehenen Mantel möglich. Die Gelenkrippe an der Seite der Fingerdelle ermöglicht eine Betätigung des in einem Druckbehälter befestigten Abgabeventils durch Ausübung eines seitlichen Fingerdrucks auf den Schaumkopf, der auf diese Weise um die Gelenkrippe herum in Richtung des Abgabeventils zur Betätigung desselben bewegbar ist. Die der Gelenkrippe gegenüberliegende mindestens eine Sollbruchstelle wird dabei zerstört und macht die Inbetriebnahme des Druckbehälters erkennbar.

Bevorzugt ist die Fingerdelle im Abstand oberhalb der Außenschulter angesetzt und erstreckt sich über etwa 90° des Umfangs des konischen Oberteils.

Ferner ist es zweckmäßig, eine Rückseite der Fingerdelle mit dem Auslaßstutzen auf den oberen zwei Dritteln seiner Höhe zu verbinden. Hierdurch wird bei geringem Materialeinsatz eine hohe Stabilität des Schaumfkopfes erreicht.

Vorteilhaft ist die Kopfwand nach oben und außen gewölbt und mit acht Austrittsschlitzen versehen, die sich sternförmig von der zentralen Prallplatte der Kopfwand radial nach außen erstrecken und zur Oberseite der Kopfwand hin offen sind. Durch diese Ausgestaltung erhält der Schaumkopf nicht nur ein gefälliges Aussehen, sondern er ermöglicht auch eine Schaumabgabe, ohne daß bei der Betätigung des Druckbehälters durch Ausübung eines Fingerdrucks auf die Fingerdelle quer zur Längsachse des Schaumkopfes Schaum auf die Bedienungshand der den Druckbehälter betätigenden Person gerät.

Ein besonderer Vorteil der Erfindung besteht in der Tatsache, daß der Schaumkopf aus einem einteiligen Kunststoff-Spritzling besteht.

Die Erfindung ist nachstehend anhand der schematischen Zeichnung eines Ausführungsbeispiels näher erläutert. Es zeigen:
- Fig. 1: eine Seitenansicht eines Schaumkopfes mit seitlicher Fingerdelle;
- Fig. 2: eine Draufsicht auf eine Symmetriehälfte des Schaumkopfes in Fig. 1;
- Fig. 3: einen Mittellängsschnitt durch die Symmetrieebene III-III in Fig. 2;
- Fig. 4: den Abschnitt X in Fig. 3 in vergrößertem Maßstab;
- Fig. 5: eine Variente der Darstellung in Fig. 4; und
- Fig. 6: eine Unteransicht des Schaumkopfes in Fig. 1.

In den Figuren ist ein Schaumkopf 10 gezeigt, der einteilig im Spritzgießverfahren aus Kunststoff hergestellt ist für einen an sich bekannten und daher nicht dargestellten, handbetätigten Druckbehälter mit einem Abgabeventil,
auf dessen rohrförmigen Ventilschaft der Schaumkopf 10 mit einem rohrförmigen Auslaßstutzen 12 zur Betätigung des Abgabeventils aufsteckbar ist. Ein Auslaßkanal 14 erstreckt sich durch den Auslaßstutzen 12 und steht mit mehreren Auslaßöffnungen des Schaumkopfes 10 in Verbindung, die bei geöffnetem Abgabeventil mit dem Innenraum des Druckbehälters verbunden sind.

Gemäß Fig. 3 und 4 ist der Auslaßkanal 14 an seinem oberen Ende als ein dünnwandiger Rohrabschnitt 16 ausgebildet. Der Rohrabschnitt 16 ist an seinem oberen Ende durch eine Prallplatte 18 geschlossen. Die Prallplatte 18 bildet einen Teil einer nach außen und oben gewölbten Kopfwand 20 des Schaumkopfes 10. Die Prallplatte hat einen Durchmesser, der demjenigen des Rohrabschnitts 16 entspricht. Eine dem Auslaßkanal 14 zugekehrte Unterseite 19 der Prallplatte 18 ist ebenflächig ausgebildet und erstreckt sich senkrecht zur Längsachse des vertikal gerichteten Auslaßstutzens 12 bzw. des Auslaßkanals 14.

In Fig. 5 ist die Unterseite der Prallplatte 18 als vorzugsweise spitz zulaufender Kreiskegel 21 ausgebildet, der koaxial in den Auslaßkanal 14 hineinragt.

Der Rohrabschnitt 16 ist über seinen Umfang mit acht Durchtrittsschlitzen 22 versehen, die sich parallel zum Ausgangskanal 14 erstrecken und durch Umfangswinkel voneinander getrennt sind. Die Durchtrittsschlitze 22 münden jeweils radial in einen Austrittsschlitz 24 in der Kopfwand 20 ein. Es ist ersichtlich, daß sowohl die acht Durchtrittsschlitze 22 als auch die acht Ausstrittsschlitze 24 jeweils für sich gleiche Abmessungen aufweisen. Die Durchtrittsschlitze 22 und die Austrittsschlitze 24 sind auch jeweils gleich breit bemessen. Hierdurch wird eine gleichmäßige Verschäumung des Produktes durch jeden der Durchtrittsschlitze 22 und der Austrittsschlitze 24 erreicht.

Ein innerer Boden 26 jedes Austrittsschlitzes 24 erstreckt sich vom unteren Ende 28 des zugehörigen Durchtrittsschlitzes 22 bis zum Fuß einer Prallwand 30 radial nach außen. Die Prallwand 30 bildet mit dem Auslaßkanal 14 einen spitzen Winkel, der sich zur Kopfwand 20 hin öffnet. Ein oberes Ende 32 jeder Prallwand 30 ist auf einer Höhe angeordnet, die etwa zwei Drittel der Höhe des Rohrabschnitts 16 beträgt.

Das zu verschäumende Produkt wird von der Prallplatte 18 gegen die Prallwand 30 umgelenkt und dort erneut verschäumt. Der Kegel 21 verbessert die Ablenkung des Produktes gegen die Prallwand 30 durch einen günstigeren Umlenkwinkel. Der Kegelwinkel des Kreiskegels 21 ist vorzugsweise so stumpf gewählt, daß alle Stromfäden des von der Kegelmantelfläche umgelenkten Produktes gegen die Prallwand 30 in jedem Austrittsschlitz 24 gerichtet sind, damit an der Prallwand 30 das Produkt erneut und vollständig verschäumt wird.

Ein äußerer Boden 34 jedes Austrittsschlitzes 24 erstreckt sich von dem oberen Ende 32 der Prallwand 30 jedes Austrittsschlitzes 24 bis in die Nähe eines Außenrandes 36 der Kopfwand 20 radial nach außen.

Der Auslaßstutzen 12 ist von einem konischen Oberteil 38 umgeben. Dieser konische Oberteil 38 erstreckt sich vom Außenrand 36 der Kopfwand 20 bis zu einer unteren, äußeren Ringschulter 40. Ein Mantel 42 ragt von der äußeren Ringschulter 40 nach unten. Der Mantel 42 besteht aus einem oberen Teil 44 und einem unteren Teil 46. Der obere Teil 44 und der untere Teil 46 sind durch eine Außenschulter 48 verbunden. Diese Außenschulter 48 entspricht etwa einer Innenschulter 50, mit welcher der Schaumkopf 10 auf dem Rand eines Behälterdeckels abgestützt werden kann.

Der untere Teil 46 des Mantels 42 ist ferner mit Rastleisten 52 versehen, die im Abstand unterhalb der Innenschulter 50 über den Umfang einer Innenwand 54 des unteren Mantelteils 46 angeordnet sind. Auf diese Weise können die Rastleisten 52 den Rand des Behälterdeckels zur Befestigung des Schaumkopfes 10 rastend untergreifen.

Der konische Oberteil 38 des Schaumkopfes 10 ist an einer Seite mit einer Fingerdelle 56 versehen. Diese Fingerdelle 56 erstreckt sich etwa über die gesamte Höhe des Oberteils 38 und schneidet die Kopfwand 20 radial außerhalb der Prallwand 30 bogenförmig, wie Figur 6 zeigt. Infolgedessen ist eine gleichmäßige Verschäumung des Produktes durch sämtliche Ausstrittsschlitze sichergestellt.

Der konische Oberteil 38 ist an der die Fingerdelle 56 aufweisenden Seite durch ein Filmscharnier 58 mit der Außenschulter 48 des Mantels 42 verbunden. Da dieses Filmscharnier 58 nur auf einem Umfangswinkel vorgesehen ist, der kleiner als 90° ist, kann der konische Oberteil 38 gegenüber dem Mantel 42 um das Filmscharnier 58 im Sinne einer Betätigung des Abgabeventils durch Niederdrücken von dessen rohrförmigem Ventilschaft betätigt werden. Auf der dem Filmscharnier 58 gegenüberliegenden Seite ist der konische Oberteil 38 mit der Ringschulter 40 durch mindestens einen Sollbruchsteg 60 verbunden. Dieser Sollbruchsteg 60 kann so stark ausgebildet sein, daß er eine Kindersicherung bildet, also nur von Erwachsenen zerstört werden kann. Darüber hinaus zeigt ein zerstörter Sollbruchsteg die Ingebrauchnahme der Druckpackung an.

Die Fingerdelle 56 ist im Abstand oberhalb der Ringschulter 40 bei 57 angesetzt und erstreckt sich über etwa 90° des Umfangs des konischen Oberteils 38. Eine Rückseite 62 der Fingerdelle 56 ist mit dem Auslaßstutzen 12 auf den oberen zwei Dritteln der Höhe des Auslaßstutzens 12 verbunden. Durch die konkave Form der Fingerdelle 56 und die Verbindung mit dem Auslaßstutzen 12 erhält der Schaumkopf 10 eine hohe Festigkeit, die andererseits eine Einsparung des für die Herstellung des Schaumkopfes notwendigen Materials ermöglicht.

Wie aus den Figuren zu ersehen ist, ist die Kopfwand 20 des Schaumkopfes 10 nach oben und außen gewölbt und weist acht Austrittsschlitze 24 auf, die sich sternförmig von der zentralen Prallplatte 18 der Kopfwand radial nach außen erstrecken und zur Oberseite der Kopfwand 20 hin offen sind. Hierdurch erhält der Schaumkopf 10, wie insbesondere Figur 1 zeigt, ein ansprechendes Aussehen und ermöglicht eine Betätigung zur Schaumabgabe, bei welcher der den Schaumkopf 10 betätigende Finger von dem abgegebenen Schaum unbenetzt bleibt.

Der Schaumkopf 10 ist als einteiliger Kunststoff-Spritzling, z. B. aus Polypropylen, wirtschaftlich herstellbar und daher für Einweg-Druckpackungen mit zu verschäumenden Produkten sehr geeignet.

## Patentansprüche

1. Schaumkopf (10) für einen handbetätigten Druckbehälter mit einem Abgabeventil, auf dessen rohrförmigen Ventilschaft der Schaumkopf mit einem rohrförmigen Auslaßstutzen (12) zur Betätigung des Abgabeventils aufsteckbar ist, wobei ein Auslaßkanal (14) sich durch den Auslaßstutzen (12) erstreckt und mit mehreren Auslaßöffnungen des Schaumkopfes in Verbindung steht, die bei geöffnetem Abgabeventil mit dem Innenraum des Druckbehälters verbunden sind,
dadurch gekennzeichnet, daß
a) der Auslaßkanal (14) an seinem oberen Ende als ein dünnwandiger Rohrabschnitt (16) ausgebildet ist,
b) der Rohrabschnitt (16) an seinem oberen Ende durch eine Prallplatte (18) geschlossen ist, die einen Teil einer Kopfwand (20) des Schaumkopfes (10) bildet und deren Durchmesser demjenigen des Rohrabschnittes (16) entspricht,
c) der Rohrabschnitt (16) über seinen Umfang mit zum Auslaßkanal (14) parallelen Durchtrittsschlitzen (22) versehen ist, die durch Umfangswinkel voneinander getrennt sind und jeweils in einen Austrittsschlitz (24) in der Kopfwand (20) radial einmünden,
d) ein innerer Boden (26) jedes Austrittsschlitzes (24) sich vom unteren Ende (28) des zugehörigen Durchtrittsschlitzes (22) bis zum Fuß einer Prallwand (30) radial nach außen erstreckt, die mit dem Auslaßkanal (14) einen spitzen Winkel bildet, der sich zur Kopfwand (20) hin öffnet,
e) ein oberes Ende (32) jeder Prallwand (30) auf einer Höhe angeordnet ist, die etwa zwei Drittel der Höhe des Rohrabschnitts (16) beträgt,
f) ein äußerer Boden (34) jedes Austrittsschlitzes (24) sich von dem oberen Ende (32) der Prallwand (30) bis in die Nähe eines Außenrandes (36) der Kopfwand (20) radial nach außen erstreckt.

2. Schaumkopf nach Anspruch 1, dadurch gekennzeichnet, daß die Unterseite der Prallplatte (18), die dem Auslaßkanal (14) zugekehrt ist, in Form eines Kegels (21) in den Auslaßkanal (14) hineinragt.

3. Schaumkopf nach Anspruch 1 oder 2, dadurch gekennzeichnet, daß die Durchtrittsschlitze (22) und die Austrittsschlitze (24) gleich breit bemessen sind.

4. Schaumkopf nach einem der Ansprüche 1 bis 3, dadurch gekennzeichnet, daß der Auslaßstutzen (12) von einem konischen Oberteil (38) umgeben ist, das sich vom Außenrand (36) der Kopfwand (20) bis zu einer unteren, äußeren Ringschulter (40) erstreckt, von der ein Mantel (42) nach unten ragt, der einen oberen Teil (44) und einen unteren Teil (46) aufweist, die durch eine Außenschulter (48) verbunden sind, die einer Innenschulter (50) etwa entspricht, mit welcher der Schaumkopf (10) auf dem Rand eines Behälterdeckels abstützbar ist.

5. Schaumkopf nach Anspruch 4, dadurch gekennzeichnet, daß der untere Teil (46) des Mantels (42) mit Rastleisten (52) versehen ist, die im Abstand unterhalb der Innenschulter (50) über den Umfang einer Innenwand (54) des unteren Mantelteils (46) angeordnet sind, derart, daß die Rastleisten (52) den Rand des Behälterdeckels zur Befestigung des Schaumkopfes (10) rastend untergreifen können.

6. Schaumkopf nach Anspruch 4 oder 5, dadurch gekennzeichnet, daß der konische Oberteil (38) an einer Seite mit einer Fingerdelle (56) versehen ist, die sich etwa über die gesamte Höhe des Oberteils (38) erstreckt und die Kopfwand (20) radial außerhalb der Prallwand (30) schneidet.

7. Schaumkopf nach Anspruch 6, dadurch gekennzeichnet, daß der konische Oberteil (38) an der die Fingerdelle (56) aufweisenden Seite durch ein Filmscharnier (58) mit der Außenschulter (48) des Mantels (42) sowie an der gegenüberliegenden Seite mit der Außenschulter (48) durch mindestens einen Sollbruchsteg (60) verbunden ist.

8. Schaumkopf nach einem der Ansprüche 6 oder 7, dadurch gekennzeichnet, daß die Fingerdelle (56) im Abstand oberhalb der Außenschulter (48) angesetzt ist und sich über etwa 90° des Umfangs des konischen Oberteils (38) erstreckt.

9. Schaumkopf nach einem der Ansprüche 6 bis 8, dadurch gekennzeichnet, daß eine Rückseite (62) der Fingerdelle (56) mit dem Auslaßstutzen (12) auf den oberen zwei Dritteln der Höhe des Auslaßstutzens (12) verbunden ist.

10. Schaumkopf nach einem der Ansprüche 1 bis 9, dadurch gekennzeichnet, daß die Kopfwand (20) nach oben und außen gewölbt ist und acht Austrittsschlitze (24) aufweist, die sich sternförmig von der zentralen Prallplatte (18) der Kopfwand (20) radial nach außen erstrecken und zur Oberseite der Kopfwand (20) hin offen sind.

11. Schaumkopf nach einem der Ansprüche 1 bis 10, dadurch gekennzeichnet, daß dieser ein einteiliger Kunststoff-Spritzling ist.

## Claims

1. Foam cap (10) for a manually actuated pressurised container with a dispensing valve, onto the tubular valve shaft of which a tubular outlet pipe (12) of the foam cap may be pushed to actuate the dispensing valve, an outlet passage (14) extending through the outlet pipe (12) and communicating with a plurality of outlet openings in the foam cap which are connected to the interior of the pressurised container when the dispensing valve is open,
characterised in that
a) the outlet passage (14) is constructed at its upper end as a thin walled tube section (16),
b) the tube section (16) is closed at its upper end by a deflecting plate (18) which forms a part of an end wall (20) of the foam cap (10) and whose diameter corresponds to that of the tube section (16),
c) the tube section (16) is provided over its periphery with slits (22) which arc parallel to the outlet passage (14) and which are angularly separated from one another and each open out radially into a respective outlet slit (24) in the end wall (20),
d) an inner base (26) of each outlet slit (24) extends radially outwards from the lower end (28) of the associated slit (22) to the foot of a deflecting wall (30), which, together with the outlet passage (14), defines an acute angle which opens towards the end wall (20),
e) an upper end (32) of each deflecting wall (30) is disposed at a height which is about two thirds of the height of the tube section (16),
f) an outer base (34) of each outlet slit (24) extends radially outwards from the upper end (32) of the deflecting wall (30) into the vicinity of an outer edge (36) of the end wall (20).

2. Foam cap as claimed in Claim 1, characterised in that the underside of the deflecting plate (18), which is directed towards the outlet passage (14), extends into the outlet passage (14) in the form of a cone (21).

3. Foam cap as claimed in Claim 1 or 2, characterised in that the slits (22) and the outlet slits (24) are of the same breadth.

4. Foam cap as claimed in one of Claims 1 to 3, characterised in that the outlet pipe (12) is surrounded by a conical upper portion (38), which extends from the outer edge (36) of the end wall (20) to a lower, outer annular shoulder (40), from which a shell (42) extends downwardly, which has an upper portion (44) and a lower portion (46) which are connected by an external shoulder (48) which approximately corresponds to an internal shoulder (50) with which the foam cap (10) may be supported on the edge of a container lid.

5. Foam cap as claimed in Claim 4, characterised in that the lower portion (46) of the shell (42) is provided with locking ridges (52) which are disposed over the periphery of an inner wall (54) of the lower shell portion (46) spaced below the internal shoulder (50) in such a manner that the locking ridges (52) can engage lockingly below the edge of the container lid to fasten the foam cap (10).

6. Foam cap as claimed in Claim 4 or 5, characterised in that the conical upper portion (36) is provided on one side with a finger depression (56) which extends approximately over the entire height of the upper portion (38) and intersects the end wall (20) radially outside the deflecting wall (30).

7. Foam cap as claimed in claim 6,
characterised in that the conical upper portion (38) is connected at that side which has the finger depression (56) by means of a film hinge (58) to the external shoulder (48) on the shell (42) and at the opposite side to the external shoulder (48) by means of at least one web (60) which is to be broken.

8. Foam cap as claimed in one of Claims 6 or 7, characterised in that the finger depression (56) is positioned spaced above the external shoulder (48) and extends over about 90° of the periphery of the conical upper portion (38).

9. Foam cap as claimed in one of Claims 6 to 8, characterised in that a rear surface (62) of the finger depression (56) is connected to the outlet pipe (12) over the upper two-thirds of the height of the outlet pipe (12).

10. Foam cap as claimed in one of Claims 1 to 9, characterised in that the end wall (20) is curved upwardly and outwardly and has eight outlet slits (24) which extend radially outwardly in the manner of a star from the central deflecting plate (18) on the end wall (20) and are open towards the upper surface of the end wall (20).

11. Foam cap as claimed in one of Claims 1 to 10, characterised in that it is a one-piece plastics injection moulding.

## Revendications

1. Tête moussante (10) pour un réservoir sous pression à commande manuelle avec une soupape de distribution sur la tige de soupape tubulaire de laquelle la tête moussante peut être rapportée avec un support de sortie tubulaire (12) pour l'actionnement de la soupape de distribution, dans laquelle un canal de sortie (14) s'étend à travers le support de sortie (12) et qui communique avec plusieurs ouvertures de sortie de la tête moussante, qui sont en communication avec l'intérieur du réservoir sous pression lorsque la soupape de distribution est ouverte, caractérisée en ce que
a) le canal de sortie (14) à son extrémité supérieure est en forme d'un tronçon tubulaire (16) à paroi mince,
b) le tronçon tubulaire (16) est obturé à son extrémité supérieure par une plaque d'impact (18) qui forme une partie d'une paroi frontale (20) de la tête moussante (10) et dont le diamètre correspondant à celui du tronçon tubulaire (16),
c) le tronçon tubulaire (16) est pourvu sur sa périphérie de fentes de passage (62) parallèles au canal de sortie (14), que sont espacées les unes des autres par un angle périphérique et dont chacune débouche radialement dans une fente de sortie (24) dans la paroi frontale (20),
d) un fond intérieur (26) de chaque fente de sortie (24) s'étend radialement vers l'extérieur à partir de l'extrémité inférieure (28) de la fente de passage correspondante (22) jusqu'au pied d'une paroi d'impact (30) qui forme avec le canal de sortie (14) un angle aigu qui s'ouvre vers la paroi frontale (20),
e) une extrémité supérieure (32) de chaque paroi d'impact (30) est disposée à une hauteur qui représente environ deux tiers de la hauteur du tronçon tubulaire (16), et
f) un fond extérieur (34) de chaque fente de sortie (24) s'étend radialement vers l'extérieur à partir de l'extrémité supérieure (32) de la paroi d'impact (30) jusqu'à proximité d'un bord extérieur (36) de la paroi frontale (20).

2. Tête moussante selon la revendication 1, caractérisée en ce que la face inférieure de la plaque d'impact (18) qui est orientée vers le canal de sortie (14) fait saillie dans le canal de sortie (14) avec une forme de cone (21).

3. Tête moussante selon la revendication 1 ou la revendication 2, caractérisée en ce que les fentes de passage (22) et les fentes de sortie (24) sont de largeur égale.

4. Tête moussante selon l'une des revendications 1 à 3, caractérisée en ce que le support de sortie (12) est entouré par une partie supérieure conique (38) qui s'étend à partir du bord extérieur (36) de la paroi frontale (20) jusqu'à un épaulement annulaire inférieur extérieur (40), à partir duquel une chemise (42) fait saillie vers le bas, ladite chemise présentant une partie supérieure (44) et une partie inférieure (46) qui sont reliées par un épaulement extérieur (48) qui correspond environ à un épaulement intérieur (50) avec lequel la tête moussante (10) peut s'appuyer sur le bord d'un couvercle de réservoir.

5. Tête moussante selon la revendication 4, caractérisée en ce que la partie inférieure (46) de la chemise (42) est pourvue d'une bordure d'arrêt (52) qui est disposée en retrait en dessous de l'épaulement intérieur (50) sur la périphérie d'une paroi intérieure (54) de la partie inférieure (46) de la chemise, de telle sorte que la bordure d'arrêt (52) peut saisir le bord du couvercle du réservoir par encliquetage pour la fixation de la tête moussante (10).

6. Tête moussante selon la revendication 4 ou la revendication 5, caractérisée en ce que la partie supérieure conique (38) est pourvue sur un côté d'une déformation (56) pour le doigt, qui s'étend environ sur la totalité de la hauteur de la partie supérieure (38) et qui coupe la paroi frontale (20) radialement en dehors de la paroi d'impact (30).

7. Tête moussante selon la revendication 6, caractérisée en ce que la partie supérieure conique (38) est reliée par l'intermédiaire d'une articulation à charnière sous forme de film (58) à l'épaulement extérieure (48) de la chemise (42) sur le côté présentant la déformation pour le doigt (56) ainsi que par l'intermédiaire d'au moins un pont frangible (60) à l'épaulement extérieur (48) sur le côté opposé.

8. Tête moussante selon l'une des revendications 6 ou 7, caractérisée en ce que la déformation pour le doigt (56) est disposée en retrait au-dessus de l'épaulement extérieur (48) et s'étend sur environ 90° de la périphérie de la partie supérieure conique (38).

9. Tête moussante selon l'une des revendications 6 à 8, caractérisée en ce qu'une paroi arrière (62) de la déformation pour le doigt (56) est reliée au support de sortie (12) sur les deux tiers supérieurs de la hauteur du support de sortie (12).

10. Tête moussante selon l'une des revendications 1 à 9, caractérisée en ce que la paroi frontale (20) est bombée vers le haut et vers l'extérieur et présente huit fentes de sortie (24) qui s'étendent en forme d'étoile radialement vers l'extérieur à partir de la plaque d'impact centrale (18) de la paroi frontal (20) et qui sont ouvertes vers le côté supérieur de la paroi frontale (20).

11. Tête moussante selon l'une des revendications 1 à 10, caractérisée en ce que ladite tête moussante est un dispositif gicleur monobloc en matière synthétique.
